# EUROPÄISCHE PATENTSCHRIFT

(11) **EP 1 087 686 B1**
(45) Veröffentlichungstag und Bekanntmachung des Hinweises auf die Patenterteilung: **23.07.2003**
(21) Anmeldenummer: 99936413.6
(22) Anmeldetag: 04.06.1999
(51) Int. Cl.: A47K 3/17

(54) **VORRICHTUNG ZUM HALTEN UND JUSTIEREN VON PLATTENFÖRMIGEN ELEMENTEN**
DEVICE FOR MAINTAINING AND ADJUSTING PLATELIKE ELEMENTS
PROCEDE POUR MAINTENIR ET AJUSTER DES ELEMENTS EN FORME DE PLAQUE

(30) Priorität: 08.06.1998 DE 29810209 U
(43) Veröffentlichungstag der Anmeldung: 04.04.2001
(73) Patentinhaber: Asem Industrieberatung und Vermittlung GmbH, 41352 Korschenbroich (DE)
(72) Erfinder: SEMMLER, Axel, D-41066 Mönchengladbach (DE)
(74) Vertreter: Bonsmann, Manfred, Dipl.-Ing.
(86) Internationale Anmeldenummer: DE9901646
(87) Internationale Veröffentlichungsnummer: WO99063873

(56) Entgegenhaltungen:
- EP-A- 0 761 153
- DE-U- 9 406 980
- DE-U- 29 516 040
- DE-U- 29 710 195
- FR-A- 2 208 630

## Beschreibung

Die Erfindung bezieht sich auf eine Vorrichtung zum Halten und Justieren von plattenförmigen Elementen, insbesondere von Duschtassen, Wannen oder dergleichen, gemäß dem Oberbegriff von Anspruch 1 und gemäß dem Oberbegriff von Anspruch 3.

Die Montage einer Duschtasse oder ähnlicher Elemente auf einem Untergrund muß immer so erfolgen, daß die Anbringung eines Siphons möglich ist. Dementsprechend ist es erforderlich, die Duschtasse in einem geeigneten Abstand oberhalb des Untergrundes zu befestigen. Weiterhin ist eine Duschtasse so zu montieren, daß der Boden der Duschtasse ein leichtes Gefälle in Richtung Ablauf aufweist. Die sichere Befestigung der Duschtasse in dieser Lage muß auf Dauer gewährleistet sein.

Hierzu ist es bekannt, Duschtassen mit Steinen und/oder Zement zu unterfüttern, was jedoch aufwendig und für Laien praktisch kaum durchführbar ist. Neben dieser Art der Montage von Duschtassen ist auch die Verwendung eines Metallgestells bekannt. Jedoch ist auch diese Montage mit Schwierigkeiten verbunden. Zudem sind derartige Metallgestelle kostenaufwendig.

Aus der EP-A-0 761 153 ist eine gattungsgemäße Vorrichtung in Form einer Rohrstütze bekannt, deren dem plattenförmigen Element zugewandtes Ende in ein hülsenförmiges Halterungsteil einsteckbar ist, das an dem plattenförmigen Element angebracht ist. Halterungsteil und Rohr sind mit einer quer zur Hülsen- bzw. Rohrachse verlaufenden Schraube miteinander verbunden. Auch bei dieser Vorrichtung ist der Kosten- und Arbeitsaufwand für Herstellung und Montage beträchtlich.

Demgegenüber liegt der vorliegenden Erfindung die Aufgabe zugrunde, eine gattungsgemäße Vorrichtung so zu verbessern, daß die Montage von plattenförmigen Elementen, wie insbesondere von Duschtassen und dergleichen, einfacher und kostengünstiger durchgeführt werden kann.

Erfindungsgemäß wird diese Aufgabe bei einer gattungsgemäßen Vorrichtung durch die kennzeichnenden Merkmale des Anspruchs 1 gelöst.

Ferner wird erfindungsgemäß diese Aufgabe bei einer gattungsgemäßen Vorrichtung auch durch die kennzeichnenden Merkmale des Anspruchs 3 gelöst.

Wenn das Unterteil als Rohr mit Außengewinde und das Oberteil als Hülse mit Innengewinde ausgebildet ist, vergrößert sich zur Ausbildung der Steckverbindung der Innendurchmesser des gewindelosen Bereiches der Hülse zu deren dem Fußabschnitt gewandten Ende hin, wobei bevorzugt die Vergrößerung stetig erfolgt. Hierdurch wird die Einführung eines an dem plattenförmigen Element angebrachten Vorsprungs in die Hülse erleichtert.

Wenn dagegen das Unterteil als Rohr mit Innengewinde und das Oberteil als Hülse mit Außengewinde ausgebildet ist, verringert sich zur Ausbildung der Steckverbindung der Außendurchmesser des gewindelosen Bereiches der Hülse zu deren dem Füßabschnitt abgewandten Ende hin, wobei die Verringerung vorteilhafterweise stetig erfolgt. Auch hierdurch wird die Ausbildung einer Steckverbindung vereinfacht, da ein an dem zu haltenden und zu justierenden plattenförmigen Element angebrachter hülsenförmiger Vorsprung leichter über den Außenumfang der Hülse geschoben werden kann.

Durch den Einsatz erfindungsgemäßer Vorrichtungen können plattenförmige Elemente schnell, einfach und ohne großen technischen Aufwand gehalten und ausgerichtet werden. Dabei kann die erfindungsgemäße vorrichtung nicht nur als Montagehilfe, sondern auch zur dauerhaften Abstützung der plattenförmigen Elemente während deren vorgesehenen Gebrauchs dienen. Mehrere der Vorrichtungen werden als Einzelstützen bzw. -füße jeweils an beliebigen, geeigneten Stellen unter dem plattenförmigen Element plaziert, so daß örtlichen Gegebenheiten ohne weiteres Rechnung getragen werden kann. Eine solche Vorrichtung ist also von dem plattenförmigen Element getrennt, d. h. lose, ausgebildet. Die einzelnen Vorrichtungen sind in sich selbst, d. h. unabhängig voneinander justierbar bzw. höhenverstellbar und arretierbar, so daß nicht nur ein beliebiger Abstand des plattenförmigen Elementes vom Untergrund, sondern auch noch ein Gefälle beliebiger Größe und beliebiger Richtung einstellbar ist. Dadurch, daß eine solche Vorrichtung ein Unterteil mit einem Rohr, entlang dem ein Oberteil verschiebbar, d.h. höhenverstellbar, angebracht ist, wobei das Oberteil und das Unterteil in einer beliebigen Stellung relativ zueinander arretierbar sind, kann jeder Abstand zwischen dem Fußabschnitt des Unterteils und der an dem plattenförmigen Element anliegenden Fläche des Oberteils problemlos eingestellt werden. Dies ermöglicht eine einfache Montage z. B. einer Duschtasse sowie durch Verstellung des Abstandes zwischen Unterteil und Oberteil eine Feinstregulierung, auch während der Montage, die dann durch die Arretiereinrichtung gesichert werden kann. Ein weiterer Vorteil der einzelnen Einstellmöglichkeit der nicht miteinander verbundenen Vorrichtungen besteht darin, daß auch eine spezielle Unterstützung eines besonders belasteten Bereiches erfolgen kann. So kann beispielsweise der mittlere Bereich einer Duschtasse, der das Gewicht einer die Duschtasse benutzenden Person aufnimmt, durch entsprechende Einstellung der Vorrichtung eine der Gewichtskraft entgegenwirkende Vorspannkraft erhalten. Die Arretiereinrichtung gewährleistet die dauerhafte Beibehaltung der relativen Stellung des Oberteils zum Unterteil, so daß eine nicht beabsichtigte Verstellung während der Montage und auch des Gebrauchs des plattenförmigen Elementes, also beispielsweise der Benutzung der montierten Dusch tasse, ausgeschlossen ist.

Da Rohr und Hülse miteinander verschraubbar sind, wird eine einfache und leichte Verstellmöglichkeit des Oberteils relativ zum Unterteil erreicht.

Die Hülse ist nur in einem dem Fußabschnitt zugewandten Bereich mit Gewinde versehen und in einem dem Fußabschnitt abgewandten Bereich zur Ausbildung einer Steckverbindung mit einem von dem plattenförmigen Element vorragenden Vorsprung eingerichtet. Mit diesen Maßnahmen wird ein sicherer Halt einer erfindungsgemäßen Vorrichtung an dem zu haltenden und auszurichtenden plattenförmigen Element erzielt, da deren seitliches Verrutschen zueinander verhindert ist.

Die Standsicherheit einer erfindungsgemäßen Vorrichtung wird deutlich erhöht, wenn der Fußabschnitt tellerförmig ausgebildet ist.

In günstiger Weiterbildung der Erfindung ist die Arretiereinrichtung als Kontermutter ausgebildet. Eine äußerst einfache und kostengünstige, aber trotzdem sehr effektive Arretierung von mit Gewinde versehenen Oberteilen und Unterteilen zueinander ist so möglich.

Zur Ermöglichung einer festen Anbringung auf dem Untergrund können in weiterer Ausgestaltung der Erfindung in dem Fußabschnitt Arretieröffnungen vorgesehen sein.

Um eine Übertragung von Plätschergeräuschen von Duschwasser auf den Untergrund möglichst zu vermeiden, kann in weiterer Ausgestaltung der Erfindung zwischen dem Fuß- und dem Untergrund eine Isolierscheibe od. dgl. angeordnet sein.

Die Erfindung wird nachfolgend anhand der Zeichnung beispielshalber noch näher erläutert. Es zeigen:
- Fig. 1: einen vertikalen Schnitt durch eine erfindungsgemäße Vorrichtung im Einbauzustand und
- Fig. 2: einen Schnitt längs Linie II-II in Fig. 1.

Das in den Figuren dargestellte Ausführungsbeispiel einer erfindungsgemäßen Vorrichtung weist ein Unterteil 1 mit einem tellerartigen Fuß 2, der auf einen Untergrund 3 aufstellbar ist, ein Oberteil 4, das an der Unterseite einer Duschtasse 5 anliegt, sowie eine Kontermutter 6 auf, mit der das Oberteil 4 relativ zum Unterteil 1 arretiert ist.

Wie aus Fig. 1 und Fig. 2 ersichtlich ist, ist das Unterteil 1 als Rohr 7 ausgebildet, das längs seiner gesamten Außenumfangsfläche mit einem Gewinde 8 versehen ist. Der dem Fuß 2 abgewandte Endbereich 9 des Rohrs 7 ist in Fig. 1 nicht im Schnitt, sondern in einer Ansicht dargestellt. Das dem Untergrund 3 zugewandte Ende 10 des Rohrs 7 ist geschlossen. Der tellerförmige Fuß 2 ist an dieses Ende 10 einstückig angeformt, wobei die sich vom Rohr 7 seitlich weg erstreckenden Tellerabschnitte 11 zur vom Rohr 7 abgewandten Seite hin, d.h. zum Untergrund 3 hin geneigt verlaufen, so daß der tellerförmige Fuß 2 nur mit seinem Außenrand 12 auf dem Untergrund 3 aufsteht. In den Fuß 2 sind über den Umfang verteilt Schraubenlöcher vorgesehen. Mittels entsprechender Schrauben (nicht dargestellt) kann der Fuß 2, falls erforderlich, auf dem Untergrund 3 arretiert werden. Die freie, dem Fuß 2 abgewandte Endfläche 13 des Rohrs 7 liegt in der gezeigten Position gegen einen von der Unterseite der Duschtasse 5 vorragenden Vorsprung 14 an. In anderen Einstellpositionen liegt die Endfläche 13 des Rohres 17 nicht gegen den Vorsprung 14 an.

In zweckmäßiger Ausgestaltung kann unterhalb des Fußes 2 noch eine (nicht dargestellte) Isolierscheibe angeordnet sein. Hierdurch kann eine Übertragung von Plätschergeräuschen von Duschwasser auf dem Untergrund 3 vermieden werden.

Das Oberteil 4 ist als Hülse ausgebildet, die auf etwa der Hälfte ihrer Längserstreckung - der in Fig. 1 unteren Hälfte - mit einem Innengewinde 15 versehen ist, das mit dem Außengewinde 8 des Unterteils 1 verschraubbar ist. Die andere Hälfte der Längserstreckung des Oberteils 4 ist zur Aufnahme eines an der Duschtasse 5 angebrachten Vorsprungs 14 ausgebildet und ragt zumindest teilweise über das dem Fuß 2 abgewandte Ende 13 des Unterteils 1 hinaus. Im dargestellten Beispiel umfaßt das Oberteil 4 einen von der Unterseite der Duschtasse 5 nach unten ragenden Vorsprung 14, der seinerseits als Hülse ausgebildet ist, die jedoch kein Gewinde aufweist. In dem gewindelosen Bereich des Oberteils 4 nimmt dessen Innendurchmesser 16 bis zu dem dem Unterteil 1 abgewandten Ende 17 des Oberteils 4 stetig zu, wobei der Außendurchmesser konstant bleibt, so daß in diesem Bereich die Wandstärke des Oberteils 4 stetig abnimmt und dieses konusförmig ausgebildet ist.

In der Innenwand des Oberteils 4 ist weiterhin eine Nut 18 vorgesehen, die mit einer an der Außenumfangsfläche des Vorsprungs 14 angeordneten Nase 19 in Eingriff bringbar ist, wodurch eine Verdrehsicherung ausgebildet wird.

Die Außenumfangswand 20 des Vorsprungs 14 ist in geeigneter Weise ebenfalls leicht konisch ausgebildet, so daß eine sichere Steckverbindung gewährleistet ist. Der Außendurchmesser des von der Unterseite der Duschtasse 5 nach unten vorragenden hülsenförmigen Vorsprungs 14 nimmt nach unten hin stetig ab, wobei dessen Innendurchmesser konstant bleibt, so daß die Wandstärke des hülsenförmigen vorsprungs 14 nach unten hin stetig abnimmt. Im dargestellten Ausführungsbeispiel entsprechen sich die Verläufe der Innenumfangswand 16 im gewindelosen Bereich des Oberteils 4 und die Außenumfangswand 20 des hülsenförmigen Vorsprungs 14 der Duschtasse 5 sowie die entsprechenden Innen- bzw. Außendurchmesser, so daß im ineinandergesteckten Zustand diese beiden Flächen vollständig aneinanderliegen. Es ist aber auch denkbar, daß die Neigungen der als Anlageflächen vorgesehenen Umfangsflächen etwas unterschiedlich sind, um eine begrenzte Drehung bzw. ein begrenztes Kippen des Vorsprungs 14 in dem Oberteil 4 zu ermöglichen, damit die Duschtasse 5 bei senkrecht aufgestellten Vorrichtungen mit einem leichten Gefälle zum Ablauf hin justiert werden kann.

In der in Fig. 1 dargestellten Position liegt die der Duschtasse 5 abgewandte Endfläche 21 des Vorsprungs 14 an der der Duschtasse 5 zugewandten Endfläche 13 des Unterteils 1 an. In anderen Positionen liegt die Endfläche 21 auf Abstand zu der Endfläche 13. Ferner liegt die der Duschtasse 5 zugewandte Endfläche 17 des Oberteils 4 an der Unterseite der Duschtasse 5 an, wobei im dargestellten Beispiel dieser Anlagebereich an der Unterseite der Duschtasse 5 als Abschnitt mit verstärkter Materialdicke ausgebildet ist.

Die Stellung von Oberteil 4 und Unterteil 1 zueinander wird durch eine Kontermutter 6 gesichert, die in dem Bereich zwischen dem Oberteil 4 und dem tellerförmigen Fuß 2 auf das Außengewinde 8 des Unterteils 1 aufgeschraubt ist. Wenn das Oberteil 4 in die gewünschte Stellung geschraubt ist, d.h. die Duschtasse 5 die Sollhöhe und/oder Sollneigung erreicht hat, wird die Kontermutter 6 gegen die dem tellerförmigen Fuß 2 zugewandte Endfläche 22 des Oberteils 4 verschraubt und damit Unterteil 1 und Oberteil 4 gegeneinander verspannt.

Die oben beschriebene Vorrichtung wird wie folgt eingesetzt: Zu Beginn der Montage, beispielsweise einer Duschtasse 5, werden die Kontermutter 6 und auch das Oberteil 4 soweit wie nötig auf dem Unterteil 1 heruntergeschraubt. In dieser Form wird dann die Vorrichtung bzw. die gewünschte oder erforderliche Anzahl von Vorrichtungen unter die Duschtasse 5 gesetzt. Anschließend werden die jeweiligen Oberteile 4 solange nach oben geschraubt, bis der Ablauf siphon unter die Duschtasse 5 paßt. Nun wird die Stellung der jeweiligen Oberteile 4 der Vorrichtungen solange justiert bzw. aufeinander abgestimmt, bis die Duschtasse 5 eben liegt oder ein Gefälle zum Ablauf aufweist. Wenn die Solllage der Duschtasse 5 erreicht ist, wird jedes Oberteil 4 der einzelnen Vorrichtungen mit der jeweiligen Kontermutter 6 gekontert, so daß das Oberteil 4 seine Stellung im Laufe der zeit trotz Belastung der Duschtasse 5 nicht mehr verändern kann.

## Patentansprüche

1. Vorrichtung zum Halten und Justieren von plattenförmigen Elementen, insbesondere von Duschtassen, Wannen oder dergleichen, in einem Abstand von einem Untergrund, mit einem Unterteil (1), das ein Rohr (7) mit Außengewinde (8) aufweist, das mittels einem an seinem einen Ende (10) angeordneten Fußabschnitt (2) im wesentlichen senkrecht auf dem Untergrund (3) aufstellbar ist, ferner mit einem Oberteil (4), das als Hülse mit Innengewinde (15) ausgebildet und auf das Rohr (7) aufschraubbar ist, längs diesem über dessen zweites Ende (13) hinaus verschiebbar und an das plattenförmige Element (5) anlegbar ist, wobei die Hülse (4) nur in einem dem Fußabschnitt (2) zugewandten Bereich mit Gewinde (15) versehen ist und in einem dem Füßabschnitt (2) abgewandten Bereich zur Ausbildung einer Steckverbindung mit einem von dem plattenförmigen Element (5) vorragenden Vorsprung (14) eingerichtet ist, und mit einer Einrichtung (6) zum Arretieren des Oberteils (4) relativ zum Unterteil (1), **dadurch gekennzeichnet, daß** zur Ausbildung der Steckverbindung sich der Innendurchmesser (16) des gewindelosen Bereiches der Hülse (4) zu deren dem Fußabschnitt (2) abgewandten Ende (17) hin vergrößert.

2. Vorrichtung nach Anspruch 1, **dadurch gekennzeichnet, daß** die Vergrößerung stetig erfolgt.

3. Vorrichtung zum Halten und Justieren von plattenförmigen Elementen, insbesondere von Duschtassen, Wannen oder dergleichen, in einem Abstand von einem Untergrund, mit einem Unterteil (1), das ein Rohr (7) aufweist, das mittels einem an seinem einen Ende (10) angeordneten Fußabschnitt (2) im wesentlichen senkrecht auf dem Untergrund (3) aufstellbar ist, ferner mit einem Oberteil (4), das als Hülse ausgebildet und mit dem Rohr (7) verschraubbar ist, längs diesem über dessen zweites Ende (13) hinaus verschiebbar und an das plattenförmige Element (5) anlegbar ist, wobei die Hülse (4) nur in einem dem Fußabschnitt (2) zugewandten Bereich mit Gewinde (15) versehen ist und in einem dem Fußabschnitt (2) abgewandten Bereich zur Ausbildung einer Steckverbindung mit einem von dem plattenförmigen Element (5) vorragenden Vorsprung (14) eingerichtet ist, und mit einer Einrichtung (6) zum Arretieren des Oberteils (4) relativ zum Unterteil (1), **dadurch gekennzeichnet, daß** das Rohr (7) mit Innengewinde und die Hülse (4) mit Außengewinde ausgebildet ist und zur Ausbildung der Steckverbindung sich der Außendurchmesser des gewindelosen Bereiches der Hülse (4) zu deren dem Fußabschnitt abgewandten Ende hin verringert.

4. Vorrichtung nach Anspruch 3, **dadurch gekennzeichnet, daß** die Verringerung stetig erfolgt.

5. Vorrichtung nach einem der Ansprüche 1 bis 4, **dadurch gekennzeichnet, daß** der Fußabschnitt (2) tellerförmig ausgebildet ist.

6. Vorrichtung nach einem der Ansprüche 1 bis 5, **dadurch gekennzeichnet, daß** die Arretiereinrichtung als Kontermutter (6) ausgebildet ist.

7. Vorrichtung nach einem der Ansprüche 1 bis 6, **dadurch gekennzeichnet, daß** der Fußabschnitt (2) Öffnungen zur Arretierung der Vorrichtung auf dem Untergrund (3) aufweist.

8. Vorrichtung nach einem der Ansprüche 1 bis 7, **dadurch gekennzeichnet, daß** unterhalb des Fußes (2) eine Isolierscheibe angeordnet ist.

## Claims

1. A device for holding and adjusting elements in plate form, in particular shower bases, trays or the like, at a spacing from a support surface, comprising a lower portion (1) which has a tube (7) with a male screwthread (8), which can be set up substantially perpendicularly on the support surface (3) by means of a foot portion (2) arranged at one end (10) of the tube, further comprising an upper portion (4) which is in the form of a sleeve with a female screwthread (15) and which can be screwed on to the tube (7), displaced along same beyond the second end (13) thereof, and can be applied to the element (5) in plate form, wherein the sleeve (4) is provided with the screwthread (15) only in a region towards the foot portion (2) and in a region remote from the foot portion (2) is adapted to form a plug-in connection with a projection (14) projecting from the element (5) in plate form, and comprising a device (6) for arresting the upper portion (4) relative to the lower portion (1), **characterised in that** to form the plug-in connection the inside diameter (16) of the screwthread-less region of the sleeve (4) increases towards the end (17) thereof, which is remote from the foot portion (2).

2. A device according to claim 1 **characterised in that** the increase in size occurs steadily.

3. A device for holding and adjusting elements in plate form, in particular shower bases, trays or the like, at a spacing from a support surface, comprising a lower portion (1) which has a tube (7) which can be set up substantially perpendicularly on the support surface (3) by means of a foot portion (2) arranged at one end (10) of the tube, further comprising an upper portion (4) which is in the form of a sleeve and which can be screwed to the tube (7), displaced along same beyond the second end (13) thereof, and can be applied to the element (5) in plate form, wherein the sleeve (4) is provided with a screwthread (15) only in a region towards the foot portion (2) and in a region remote from the foot portion (2) is adapted to form a plug-in connection with a projection (14) projecting from the element (5) in plate form, and comprising a device (6) for arresting the upper portion (4) relative to the lower portion (1), **characterised in that** the tube (7) is provided with a female screwthread and the sleeve (4) is provided with a male screwthread and to form the plug-in connection the outside diameter of the screwthread-less region of the sleeve (4) decreases towards the end thereof, which is remote from the foot portion.

4. A device according to claim 3 **characterised in that** the reduction in size occurs steadily.

5. A device according to one of claims 1 to 4 **characterised in that** the foot portion (2) is of a plate-shaped configuration.

6. A device according to one of claims 1 to 5 **characterised in that** the arresting device is in the form of a lock nut (6).

7. A device according to one of claims 1 to 6 **characterised in that** the foot portion (2) has openings for arresting the device on the support surface (3).

8. A device according to one of claims 1 to 7 **characterised in that** an insulating disc is arranged beneath the foot (2).

## Revendications

1. Dispositif pour supporter et ajuster des éléments en forme de plaque, notamment des receveurs de douche, des baignoires ou analogues, à distance du sol, comprenant une partie inférieure (1) munie d'un tube (7) avec filetage extérieur (8) qui peut être posé sur le sol (3) essentiellement perpendiculairement à celui-ci au moyen d'un pied (2) placé à l'une de ses extrémités (10), comprenant également une partie supérieure (4) réalisée en tant que douille taraudée (15) qui peut être vissée sur le tube (7), glissée le long de ce dernier bien au-delà de la deuxième extrémité (13) de celui-ci et appliquée contre l'élément en forme de plaque (5), sachant que la douille (4) n'est munie d'un filetage (15) que dans une zone tournée vers le pied (2) et est munie, dans une zone éloignée du pied (2), d'une partie (14) faisant saillie de l'élément en forme de plaque (5) afin de former une liaison par emboîtement, et comprenant un dispositif (6) pour immobiliser la partie supérieure (4) par rapport à la partie inférieure (1), **caractérisé en ce que**, pour réaliser la liaison par emboîtement, le diamètre intérieur (16) de la zone non filetée de la douille (4) augmente en direction de l'extrémité (17) opposée au pied (2).

2. Dispositif selon la revendication 1, **caractérisé en ce que** l'augmentation est progressive.

3. Dispositif pour supporter et ajuster des éléments en forme de plaque, notamment des receveurs de douche, des baignoires ou analogues, à distance du sol, comprenant une partie inférieure (1) munie d'un tube (7) qui peut être posé sur le sol (3) essentiellement perpendiculairement à celui-ci au moyen d'un pied (2) placé à l'une de ses extrémités (10), comprenant également une partie supérieure (4) réalisée en tant que douille qui peut être vissée sur le tube (7), glissée le long de ce dernier bien au-delà de la deuxième extrémité (13) de celui-ci et appliquée contre l'élément en forme de plaque (5), sachant que la douille (4) n'est munie d'un filetage (15) que dans une zone tournée vers le pied (2) et est munie, dans une zone éloignée du pied (2), d'une partie (14) faisant saillie de l'élément en forme de plaque (5) afin de former une liaison par emboîtement, et comprenant un dispositif (6) pour immobiliser la partie supérieure (4) par rapport à la partie inférieure (1), **caractérisé en ce que**, le tube (7) est muni d'un filetage intérieur et la douille (4) est munie d'un filetage extérieur et **en ce que**, pour réaliser la liaison par emboîtement, le diamètre extérieur de la zone non filetée de la douille (4) diminue en direction de l'extrémité opposée au pied.

4. Dispositif selon la revendication 3, **caractérisé en ce que** la diminution est progressive.

5. Dispositif selon l'une des revendications 1 à 4, **caractérisé en ce que** le pied (2) est réalisé en forme d'assiette.

6. Dispositif selon l'une des revendications 1 à 5, **caractérisé en ce que** le dispositif d'immobilisation est réalisé en tant que contre-écrou (6).

7. Dispositif selon l'une des revendications 1 à 6, **caractérisé en ce que** le pied (2) présente des ouvertures pour immobiliser le dispositif sur le sol (3).

8. Dispositif selon l'une des revendications 1 à 7, **caractérisé en ce qu'**un disque isolant est placé sous le pied (2).
